# EUROPÄISCHE PATENTSCHRIFT

(11) **EP 0 371 281 B1**
(45) Veröffentlichungstag und Bekanntmachung des Hinweises auf die Patenterteilung: **29.07.1992**
(21) Anmeldenummer: 89120440.6
(22) Anmeldetag: 04.11.1989
(51) Int. Cl.: B21B 1/46, B22D 11/12, C21D 9/00

(54) **Anlage zur Herstellung von warmgewalztem Stahlband**
Apparatus for producing hot-rolled steel strip
Installation pour la production de bandes d'acier laminées à chaud

(30) Priorität: 26.11.1988 DE 3839954
(43) Veröffentlichungstag der Anmeldung: 06.06.1990
(73) Patentinhaber: SMS SCHLOEMANN-SIEMAG AKTIENGESELLSCHAFT, 40237 Düsseldorf (DE)
(72) Erfinder: Scholz, Heinrich, D-4020 Mettmann 2 (DE); Guse, Rudolf, D-4030 Ratingen (DE)
(74) Vertreter: Müller, Gerd, Dipl.-Ing.

(56) Entgegenhaltungen:
- DE-A- 1 816 868
- DE-A- 3 100 143
- DE-C- 800 133
- FR-A- 1 311 645
- PATENT ABSTRACTS OF JAPAN, Band 8, Nr. 50 (M-281)[1487], 7. Marz 1984; & JP-A-58 202 958 (KAWASAKI) 26-11-1983
- PATENT ABSTRACTS OF JAPAN, Band 11, Nr. 221 (M-608)[2668], 17. Juli 1987; & JP-A-62 038 748 (NIPPON KOKAN) 19-02-1987

## Beschreibung

Die Erfindung betrifft eine Anlage zur Herstellung von warmgewalztem Stahlband, bestehend aus einer Stahlbandgießkokille mit gekühlten Wänden, einer der Kokille nachgeordneten Bandführungseinrichtung zur Umleitung des gegossenen Bandes in die Horizontale, einer Querteileinrichtung, einem Temperaturausgleichofen und einem Walzwerk.

Bei einer derartigen, durch den Prospekt W4 + 9/319 der Schloemann-Siemag AG bekannt gewordenen Anlage ist der Gießbandführungseinrichtung eine Schere, ein horizontaler Ausgleichofen und eine Warmwalzstraße nachgeordnet.

Es sind bereits Anlagen zur Herstellung von warmgewalztem Stahlband bekannt, wobei der Kokille ein Presswalzensatz zur Verringerung der Dicke des gegossenen Stahlbandes nachgeordnet ist.

Aufgabe der Erfindung ist die Schaffung einer Anlage zur Herstellung von warmgewalztem Stahlband, bei der Investitionsaufwand und Raumbedarf geringer sind und bei der metallurgische Fehler vermieden werden und die Wärmeenergie des Stahlbandes besser für den nachfolgenden Walzprozess erhalten bleibt.

Diese Aufgabe wird nach der Erfindung dadurch gelöst, daß ein bogenförmiger Temperaturausgleichofen sich über die Bandführungseinrichtung erstreckt und ein an den bogenförmigen Temperaturausgleichofen horizontal anschließender gerader Temperaturausgleichofen mit einer Querteileinrichtung versehen ist.

Auf diese Weise kann mit geringem Investitionsaufwand auf kleinerer Hallenfläche unter Einsparung von Wärmeenergie das gegossene Stahlband mit homogenem Gefüge und gleichmäßiger Temperatur zum Anstich im nachgeordneten Walzwerk gebracht werden.

Dabei kann zwischen Temperaturausgleichofen und Kokille mindestens ein Presswalzenpaar angeordnet sein, durch das das gegossene Stahlband auf 6 - 25 mm dickenreduziert wird.

Der Temperaturausgleichofen ist vorteilhaft als Rollenherdofen ausgebildet. Die im Ofen befindlichen Führungs-, Treib-, Biege- und Richtrollen können in ihrem Inneren mit Kühlmittelkanälen versehen sein. Wesentlich ist, daß die Lager, Antriebe und Verstellgetriebe der Rollen außerhalb des Temperaturausgleichofens angeordnet sind.

Gemäß einem weiteren Merkmal der Erfindung ist der erste bogenförmige Teil des Ofens mit seiner Heiz- und Förderinstallation als Wechselteil ausgebildet.

Zur Unterteilung des gegossenen Stahlbandes ist im Temperaturausgleichofen eine rotierende Schere angeordnet, deren Messerwellen zum Schnitt durch seitliche Öffnungen in das Ofeninnere einfahrbar sind.

Die rotierende Schere besteht aus einem auf der Seite des Temperaturausgleichofens angeordneten, verfahrbaren Lagergestell für die Messerwellen welchem gegenüberliegend auf der anderen Seite des Temperaturausgleichofens der Antrieb sowie ein ortsfestes Lagergestell für Gegenlagerzapfen angeordnet sind wobei im Temperaturausgleichofen zwischen den Lagerstellen Schiebetüren angeordnet sind. Zwischen den Gegenlagerzapfen der Messerwellen und Abtriebszapfen des Scherengetriebes sind Kupplungen angeordnet.

Der Temperaturausgleichofen ist im Einfahrbereich der Messerwellen mit einer oder mehreren absenkbaren Rollgangsrollen versehen.

Alternativ können auf jeder Seite des Temperaturausgleichofens eine Brennschneideinrichtung angeordnet sein, die zum Schnitt in den Ofen einfahrbar ist. Dazu sind auf jeder Seite des Temperaturausgleichofens je ein quer zum Ofen verfahrbarer Wagen angeordnet, die mit je einem auf vertikaler Achse schwenkbaren Führungsarm für je einen Schneidbrenner versehen sind. Im Schwenkbereich der Führungsarme befinden sich an den Seiten des Temperaturausgleichofens Schiebetüren.

Die Brennschneideinrichtungen können bei durch den Temperaturausgleichofen geförderten Stahlband zur Erzielung einer geraden, senkrecht zur Stahlbandkante verlaufenden Schneidlinie auf einer Bahn mit mitlaufender Komponente geführt werden.

In der Zeichnung sind Ausführungsbeispiele mit Merkmalen der Erfindung dargestellt. Es zeigen
Fig. 1 schematisch eine Anlage zur Herstellung von Stahlband,
Fig. 2 einen Querschnitt des Temperaturausgleichofens gemäß der Linie II-II in Fig. 1,
Fig. 3 einen Querschnitt des Temperaturausgleichofens gemäß der Linie III-III in Fig. 1,
Fig. 4 einen Querschnitt des Temperaturausgleichofens gemäß der Linie IV-IV mit einer Querteilschere,
Fig. 5 einen Schnitt durch die Schermesserwellen,
Fig. 6 einen Querschnitt des Temperaturausgleichofens im Bereich der Linie IV-IV mit Brennschneideinrichtungen, und
Fig. 7 einen Horizontalausschnitt des Temperaturausgleichofens mit Brennschneideinrichtungen.

Die in Fig. 1 dargestellte Anlage zur Herstellung von Stahlband besteht aus den wesentlichen Teilen Stahlbandkokille 1, Walzen- oder Rollenpaar 2, einen bogenförmigen Temperaturausgleichofen 3 mit Führungsrollen 10 und Treibrollen 11 und einen geraden horizontalen Temperaturausgleichofen 4 mit einer Querteileinrichtung 7, einem Walzwerk 5, einer Kühlstrecke 6 und einer Aufwickelvorrichtung 8.

Das in der Stahlbandgießkokille 1 gegossene Stahlband 9 durchläuft zunächst das Rollen- oder Walzenpaar 2 wobei die Dicke verringert wird und gelangt danach direkt in einen bogenförmigen Temperaturausgleichofen 3. Innerhalb des Temperaturausgleichofens 3 wird das Stahlband 9 durch Biege- und Führungsrollen 10 und Richt- und Treibrollen 11 geführt. An den bogenförmigen Temperaturausgleichofen 3 schließt unmittelbar der horizontale Temperaturausgleichofen 4 an. Dieser ist mit einem Ofenrollgang 12 versehen. Die Lager 13 der Führungsrollen 10, Treibrollen 11 und Rollgangsrollen 12 sind außerhalb der Ofenkammern 14, 15 angeordnet. Ebenso befinden sich die Antriebe 16 und Verstellvorrichtungen 17 der Treib rollen 11 außerhalb der Ofenkammer 14. Der bogenförmige Temperaturausgleichofen 3 ist mit den Führungsrollen 10, Treibrollen 11 und Heizarmaturen durch geeignete Fördermittel ausfahrbar und durch einen Wechselofen ersetzbar.

Dem horizontalen Temperaturausgleichofen 4 ist eine in den Figuren 4 und 5 dargestellte rotierende Querteilschere zugeordnet, deren Messerwellen 18, 19 in zwei Ständern 20, 21 eines quer zum Ofen 4 auf einer Bahn 22 verschiebbaren Lagergestells 23 gelagert sind. Zur Verschiebung des Lagergestells 23 ist ein Druckmittelzylinder 24 angeordnet, dessen Kolbenstange 25 über einen auf einer Rolle 26 geführten Kopf 27 und einen Haken 28 mit dem Lagergestell 23 verbindbar ist.

Auf der gegenüberliegenden Seite des Temperaturausgleichofens 4 befindet sich ein Lagerständer 29 für die Lagerzapfen 30, 31 der Messerwellen 18, 19. Aus dem Lagerständer 29 ragen Kupplungszapfen 32, 33 der Messerwellen hervor, die in je einer Kupplungshülse 34, 35 aufgenommen sind. Die Kupplungshülsen 34, 35 sind auf Abtriebszapfen 36, 37 eines Kammwalzengetriebes 38 angeordnet, das von einem Motor 39 über ein Untersetzungsgetriebe 40 angetrieben ist.

Die Messerwellen 18, 19 befinden sich nur zum Zeitpunkt eines Schnitts innerhalb der Ofenkammer 15. Nach Durchführung des Schnittes wird das Lagergestell 23 durch den Hydraulikzylinder 24 vom Ofen 4 entfernt, wodurch die Messerwellen 18, 19 seitlich aus dem Ofen 4 herausgezogen werden. Danach werden seitliche Öffnungen des Temperaturausgleichofens durch Schieber 41 verschlossen und eine zum Schnitt abgesenkte Rolle 42 des Ofenrollgangs 12 wieder angehoben.

Der Temperaturausgleichofen 4 kann zur Unterteilung des gegossenen Stahlbandes 9 alternativ mit Brennschneideinrichtungen 49, 50 versehen werden. In den Figuren 6 und 7 sind beidseits des Temperaturausgleichofens 4 gegenüberliegend zwei Wagen 43, 44 quer zum Ofen verfahrbar angeordnet. Auf jedem Wagen 43, 44 ist ein Führungsarm 45, 46 auf vertikaler Achse gelagert an dessen durch eine seitliche Öffnung 47, 48 in die Ofenkammer 15 einfahrbaren Ende eine Brennschneideinrichtung 49, 50 angeordnet ist.

Zum Trennschnitt werden die Brennschneideinrichtungen 49, 50 zu den Kanten des Stahlbandes 9 bewegt. Nach dem Schnittbeginn werden die Brennschneideinrichtungen 49, 50 auf einer aus der Wagenbewegung und einer Schwenkbewegung des Führungsarmes 45, 46 gebildeten Bahn 51, 52 geführt, wodurch während der Förderbewegung des Stahlbandes 9 innerhalb der Ofenkammer 15 eine senkrecht zur Stahlbandkante verlaufende gerade Schnittlinie 53 erzielt wird.

## Patentansprüche

1. Anlage zur Herstellung von warmgewalztem Stahlband (9), bestehend aus einer Stahlbandgießkokille (1) mit gekühlten Wänden, einer der Kokille (1) nachgeordneten Bandführungseinrichtung (10) zur Umleitung des gegossenen Bandes (9) in die Horizontale einer Querteileinrichtung (7), einem Temperaturausgleichofen (3,4) und einem Walzwerk (5),
dadurch gekennzeichnet,
daß ein bogenförmiger Temperaturausgleichofen (3) sich über die Bandführungseinrichtung (10) erstreckt und ein an den bogenförmigen Temperaturausgleichofen (3) horizontal anschließender gerader Temperaturausgleichofen (4) mit einer Querteileinrichtung (7) versehen ist.

2. Anlage nach Anspruch 1,
dadurch gekennzeichnet,
daß zwischen Temperaturausgleichofen (3) und Kokille (1) mindestens ein Presswalzenpaar (2) angeordnet ist.

3. Anlage nach Anspruch 1,
dadurch gekennzeichnet,
daß im Temperaturausgleichofen (3) befindliche Rollen (10, 11) mit einer Innenkühlung versehen sind.

4. Anlage nach Anspruch 1 und 3,
dadurch gekennzeichnet,
daß Verstell- (17) und Drehantrieb (16) und Lager (13) der Rollen (10, 11) außerhalb des Temperaturausgleichofens (3) angeordnet sind.

5. Anlage nach Anspruch 1,
dadurch gekennzeichnet,
daß der bogenförmige Temperaturausgleichofen (3) mit der Bandführungseinrichtung und den Heizarmaturen auswechselbar ist.

6. Anlage nach Anspruch 1,
dadurch gekennzeichnet,
daß die Rollgangsrollen (12) des Temperaturausgleichofens (4) außerhalb der Ofenkammer (15) gelagert und mit einer Innenkühlung versehen sind.

7. Anlage nach Anspruch 1,
dadurch gekennzeichnet,
daß in einem Temperaturausgleichofen (4) als Querteileinrichtung (7) eine rotierende Schere angeordnet ist, deren Messerwellen (18, 19) zum Schnitt durch seitliche Öffnungen in die Ofenkammer (15) einfahrbar sind.

8. Rotierende Schere nach Anspruch 7,
dadurch gekennzeichnet,
daß die Schermesserwellen (18, 19) auf einem quer zum Temperaturausgleichofen (4) verfahrbaren Gestell (20, 21, 23) gelagert sind und auf der gegenüberliegenden Ofenseite ein Lagerständer (29) und eine Antriebseinheit (38, 39, 40) ortsfest angeordnet sind.

9. Anlage nach Anspruch 1,
dadurch gekennzeichnet,
daß auf jeder Seite eines Temperaturausgleichofens (4) eine Brennschneideinrichtung (49, 50) angeordnet ist, die zum Schnitt durch seitliche Öffnungen (47, 48) in die Ofenkammer (15) einfahrbar sind.

10. Anlage nach den Ansprüchen 1 und 9,
dadurch gekennzeichnet,
daß auf jeder Seite des Temperaturausgleichofens (4) ein quer zum Ofen verfahrbarer Wagen (43, 44) angeordnet ist, auf dem ein Führungsarm (45, 46) mit vertikaler Schwenkachse gelagert ist, an dessen in den Temperaturausgleichofen (4) einfahrbarem Ende eine Brennschneideinrichtung (49, 50) angeordnet ist.

11. Verfahren zum Betrieb von Brennschneideinrichtungen nach den Ansprüchen 9 und 10,
dadurch gekennzeichnet,
daß bei durch den Temperaturausgleichofen (4) gefördertem Stahlband (9) die Brennschneideinrichtungen (49, 50) zur Erzielung einer geraden, senkrecht zur Stahlbandkante verlaufenden Schneidlinie auf einer Bahn (51, 52) mit mitlaufender Komponente geführt werden.

## Claims

1. Apparatus for producing a hot-rolled steel strip (9), consisting of a steel strip chill mould (1) with cooled walls, a strip guidance equipment (10) arranged after the chill mould (1) and for deflection of the cast strip (9) into the horizontal line of a transverse severing equipment (7), a temperating equalising oven (3, 4) and a rolling mill (5),
characterised thereby
curved temperature equalising oven (3) extends over the strip guidance equipment (10) and a straight temperature equalising oven (4) with a transverse severing equipment horizontally adjoins the curved temperature equalising oven (3).

2. Apparatus according to claim 1,
characterised thereby
that at least one press roll pair (2) is arranged between temperature equalising oven (3) and chill mould (1).

3. Apparatus according to claim 1,
characterised thereby
that rolls (10, 11) disposed in the temperature equalising oven (3) are provided with an internal cooling.

4. Apparatus according to claim 1 and 3,
characterised thereby
that adjusting drive (17), rotary drive (16) and bearings (13) of the rolls (10, 11) are arranged externally of the temperature equalising oven (3).

5. Apparatus according to claim 1,
characterised thereby
that the curved temperature equalising oven (3) is exchangeable with the strip guidance equipment and the heating fittings.

6. Apparatus according to claim 1,
characterised thereby
that the roll path rolls (12) of the temperature equalising oven (4) are mounted externally of the oven chamber (15) and provided with an internal cooling.

7. Apparatus according to claim 1,
characterised thereby
that a rotary cutter, the knife shafts (18, 19) of which are movable through lateral openings into the oven chamber (15) for cutting, is arranged in the temperature equalising oven (4) as transverse equipment (7).

8. Rotary cutter according to claim 7,
characterised thereby
that the cutter knife shafts (18, 19) are mounted on a frame (20, 21, 23) movable transversely to the temperature equalising oven (4) and a bearing pedestal (29) and a drive unit (38, 39, 40) are arranged on the opposite side of the oven to be stationary.

9. Apparatus according to claim 1,
characterised thereby
a respective flame cutting equipment (49, 50), which is movable through lateral openings (47, 48) into the oven chamber (15) for cutting, is arranged on each side of a temperature equalising oven (4).

10. Apparatus according to claims 1 and 9,
characterised thereby
that arranged on each side of the temperature equalising oven (4) is a carriage (43, 44), which is movable transversely to the oven and on which is mounted a guide arm (45, 46) with a vertical pivot axis, a flame cutting equipment (49, 50) being arranged at the end of the arm-movable into the temperature equalising oven (4).

11. Method for the operation of flame cutting equipments according to claims 9 and 10,
characterised thereby
that when steel strip (9) is conveyed through the temperature equalising oven (4) the flame cutting equipments (49, 50) are guided on a path (51, 52) with travelling components in order to achieve a straight cutting line running perpendicularly to the steel strip edge.

## Revendications

1. Installation pour la production de bandes d'acier (9) laminées à chaud, constituée par une lingotière (1) pour coulée continue de bandes d'acier qui comporte des parois refroidies, par un dispositif (10) de guidage de la bande qui est située en aval de la lingotière (1) et modifie la direction de la bande coulée (9) pour l'engager à l'horizontale dans un dispositif de tronçonnage (7), par un four (3, 4) d'égalisation des températures et par un laminoir (5),
caractérisé en ce qu'
un four (3) d'égalisation des températures en forme d'arc entoure le dispositif (10) de guidage de la bande et qu'un four (4) d'égalisation des températures en forme rectiligne, qui fait suite, dans le sens horizontal, au four (3) d'égalisation des températures en forme d'arc, comporte un dispositif de tronçonnage (7).

2. Installation selon la revendication 1,
caractérisée en ce qu'
entre le four (3) d'égalisation des températures et la lingotière (1), elle comporte au moins une paire de cylindres de pression (2).

3. Installation selon la revendication 1,
caractérisée en ce que
les rouleaux (10, 11) qui se trouvent dans le four (3) d'égalisation des températures comportent un dispositif de refroidissement intérieur.

4. Installation selon les revendications 1 et 3,
caractérisée en ce que
les dispositifs de réglage (17) d'entraînement en rotation (16) et les paliers des rouleaux (10, 11) sont montés à l'extérieur du four (3) d'égalisation des températures.

5. Installation selon la revendication 1,
caractérisée en ce que
le four (3) d'égalisation des températures en forme d'arc, avec le dispositif de guidage de la bande et les équipements de chauffage, peut être remplacé.

6. Installation selon la revendication 1,
caractérisé en ce que
les rouleaux (12) du train de rouleaux du four (4) d'égalisation des températures sont montés à l'extérieur du four (15) et comportent un dispositif de refroidissement intérieur.

7. Installation selon la revendication 1,
caractérisée en ce qu'
un four (4) d'égalisation des températures contient, comme dispositif de tronçonnage (7), une cisaille rotative dont les arbres à lames (18, 19) peuvent, pour le cisaillage, être introduits dans le four (15) par des ouvertures latérales.

8. Cisaille rotative selon la revendication 7,
caractérisée en ce que
les arbres à lames de cisaille (12, 19) sont montés sur un châssis (20, 21) qui peut se déplacer transversalement par rapport au four (4) d'égalisation des températures et qu'au niveau du côté opposé du four un support de palier (29) et une unité d'entraînement (38, 39, 40) sont montés à poste fixe.

9. Installation selon la revendication 1,
caractérisé en ce que
chaque côté d'un four (4) d'égalisation des températures comporte un dispositif (49, 50) de découpage au chalumeau qui, pour le cisaillage, peut être introduit dans le four (15) par des ouvertures latérales (47, 48).

10. Installation selon les revendications 1 à 9,
caractérisée en ce que
de chaque côté du four (4) d'égalisation des températures est placé un chariot (43, 44) qui peut se déplacer transversalement par rapport au four et qui comporte un bras de guidage (45, 46) d'axe de pivotement vertical dont l'extrémité qui peut s'engager dans le four (4) d'égalisation des températures porte un dispositif (49, 50) de découpage au chalumeau.

11. Procédé d'utilisation de dispositifs de découpage au chalumeau selon les revendications 9 et 10,
caractérisé en ce que
pendant le passage de la bande d'acier (9) dans le four (4) d'égalisation des températures, les dispositifs (49, 50) de découpage au chalumeau sont, pour obtenir une ligne de coupe rectiligne perpendiculaire au bord de la bande d'acier, guidés suivant un trajet comportant une composante d'entraînement
